# EUROPÄISCHE PATENTSCHRIFT

(11) **EP 2 676 280 B1**
(45) Veröffentlichungstag und Bekanntmachung des Hinweises auf die Patenterteilung: **28.08.2019**
(21) Anmeldenummer: 12702414.9
(22) Anmeldetag: 18.01.2012
(51) Int. Cl.: H01F 27/08

(54) **ANORDNUNG ZUM KÜHLEN EINER SPULE UND UMRICHTER**
ARRANGEMENT FOR COOLING A COIL AND CONVERTER
ENSEMBLE SERVANT À REFROIDIR UNE BOBINE, ET CONVERTISSEUR

(30) Priorität: 15.02.2011 DE 102011011302
(43) Veröffentlichungstag der Anmeldung: 25.12.2013
(73) Patentinhaber: SEW-EURODRIVE GmbH & Co. KG, 76646 Bruchsal (DE)
(72) Erfinder: OTT, Jürgen, 76706 Dettenheim (DE); MARAHRENS, Klaus, 76337 Waldbronn-Reichenbach (DE); WACKER, Maik, 76684 Östringen (DE)
(86) Internationale Anmeldenummer: PCT/EP2012/000216
(87) Internationale Veröffentlichungsnummer: WO 2012/110187

(56) Entgegenhaltungen:
- EP-A2- 0 092 204
- WO-A1-2009/046733
- DE-A1- 3 732 670

## Beschreibung

Die Erfindung betrifft eine Anordnung zum Kühlen einer Spule und einen Umrichter.

Es ist allgemein bekannt, dass Spulen eine Wicklung aufweisen, die meist um einen Spulenkern herum angeordnet ist. Die Spulenwicklung weist dabei eine Spulenachse auf, so dass die Spulenwicklung in Umfangsrichtung um die Spulenachse herum gewickelt herstellbar ist. Spulen werden als Induktivitäten verwendet in elektrischen Geräten, beispielsweise auch als Komponente von Filtern, wie netzseitige Filter oder dergleichen.

Aus der EP 0 092 204 A2 ist eine Induktionsspule bekannt.

Aus der WO 2009/046733 A1 ist ein elektrischer Wicklungskörper bekannt.

Aus der DE 37 32 670 A1 ist eine Anordnung eines Transformators und eines Mastes in einem Freileitungsnetz zur Elektrizitätsübertragung bekannt.

Der Erfindung liegt daher die Aufgabe zugrunde, eine Spulenanordnung weiterzubilden, wobei die Kühlung der Spule verbessert werden soll.

Erfindungsgemäß wird die Aufgabe bei der Anordnung zum Kühlen einer Spule nach den in Anspruch 1 und bei dem Umrichter nach den in Anspruch 12 angegebenen Merkmalen gelöst.

Wichtige Merkmale der Erfindung bei der Anordnung sind, dass die Anordnung zum Kühlen einer Spule vorgesehen ist, welche eine auf einem Spulenkern angeordnete Wicklung aufweist,
wobei die Anordnung eine Spule, einen Lüfter und zumindest ein Luftleitmittel aufweist,
wobei im Wicklungsbereich der Spule Kanäle angeordnet sind,
wobei der vom Lüfter erzeugte Luftstrom zumindest teilweise mittels des Luftleitmittels in die Kanäle geleitet wird.

Von Vorteil ist dabei, dass mittels des Anordnens von Kanälen im Wicklungsbereich der Spule eine besonders effektive Entwärmung der Spule erreichbar ist. Außerdem ist ein Lüfter vorgesehen, der eine aktive Entwärmung ausführbar macht. Auf diese Weise ist somit eine sehr wirksame Entwärmung erreichbar.

Bei einer vorteilhaften Ausgestaltung ist die Spulenwicklung von einem ersten Isoliermittel, insbesondere Isolierpapier, insbesondere Mineralfaserpapier, umgeben,
wobei ein zweites Isoliermittel überlappend zum ersten Isoliermittel angeordnet ist, welches über den von der Spulenwicklung überdeckten axialen Bereich hinausragt und als Luftleitmittel fungiert,
insbesondere so dass ein vom Lüfter erzeugter Luftstrom den Kanälen zugeleitet wird. Von Vorteil ist dabei, dass die Spule außen, also an ihrem äußeren Umfang elektrisch isolierbar ist. Somit ist eine Unfallgefahr bei Berührung verminderbar. Außerdem wird am ersten ein zweites Isoliermittel befestigt, so dass ein Luftleitmittel entsteht. Im Befestigungsbereich ist also die elektrische Isolation weiter verbessert und zusätzlich entsteht ein überragender Bereich, welcher eine zusätzliche Funktion ausführbar macht, nämlich das Luftleiten des vom Lüfter angetriebenen Luftstroms zu den Kanälen hin. Auf diese Weise ist die Luftleitung und somit auch die Entwärmung verbessert.

Infolge der aktiven Belüftung der Kanäle sind diese Kanäle eng ausführbar und daher eine kompakte leistungsfähige Wicklung herstellbar.

Bei einer vorteilhaften Ausgestaltung sind erstes und zweites Isoliermittel aus demselben Material gefertigt. Von Vorteil ist dabei, dass ohne besonderen Materialaufwand und/oder besondere Bevorratung einer weiteren Komponente das zweite Isoliermittel verfügbar ist.

Insbesondere ist als erstes und zweites Isoliermittel dasselbe Isolierpapier verwendbar. Durch bloßes unterschiedliches Positionieren des Papiers ist somit ein Luftleitmittel herstellbar und die Entwärmung in einfacher und kostengünstiger Weise verbesserbar.

Bei einer vorteilhaften Ausgestaltung sind Kanäle in Umfangsrichtung gleichmäßig voneinander beabstandet, insbesondere drei, vier, fünf oder mehr Kanäle sich auf einem, insbesondere gleichen, Radialabstand angeordnet sind. Von Vorteil ist dabei, dass eine möglichst gleichmäßige Entwärmung der Spule ausführbar und somit eine möglichst gleichmäßige Temperaturverteilung erreichbar ist.

Bei einer vorteilhaften Ausgestaltung sind die Kanäle mittels jeweiliger Hohlteile gebildet, die im Wicklungsberiech vorgesehen, insbesondere umwickelt sind. Von Vorteil ist dabei, dass die Hohlteile die Ausformung der Kanäle vorgeben und somit unabhängig von der Wicklung der Kanalquerschnitt bestimmt ist. Außerdem wirken die Kanäle samt ihrer Wandung, also der Wände der Hohlteile, isolierend.

Bei einer vorteilhaften Ausgestaltung sind die Kanäle und/oder die Hohlteile jeweils quaderförmig ausgebildet. Von Vorteil ist dabei, dass eine besonders einfache Herstellung ermöglicht ist. Außerdem sind die Quader flach ausführbar und somit eine effektive Entwärmung erreichbar.

Bei einer vorteilhaften Ausgestaltung sind die Kanäle und/oder die Hohlteile jeweils sichelförmig ausgebildet, wobei die Sichel sich in Umfangsrichtung erstreckt, insbesondere wobei die Sichel eine im Wesentlichen konstante radiale Ausdehnung aufweist. Von Vorteil ist dabei, dass eine effektive Entwärmung und eine hohe Wickeldichte erreichbar ist.

Bei einer vorteilhaften Ausgestaltung sind die radiale Breite a am Mittelpunkt oder geometrischen Schwerpunkt eines Kanalquerschnitts und die Länge b in Umfangsrichtung oder Tangentialrichtung derart gewählt, dass das Verhältnis a/b zwischen 0,05 und 0,2 beträgt.

Insbesondere sind die Länge b und der Radius r des Mittelpunkts beziehungsweise Schwerpunkts derart gewählt, dass b/r zwischen 0,5 und 2 beträgt. Von Vorteil ist dabei, dass die Kanäle sehr schmal ausführbar sind, also in zur Spulenachsrichtung radialer Richtung nur geringfügig ausgedehnt sind, und in Umfangsrichtung oder Tangentialrichtung, also im Wesentlichen parallel zur jeweiligen Wickellage, möglichst lang ausgedehnt sind. Dabei ist ein der enge Kanalquerschnitt trotz seines erhöhten Strömungswiderstandes gut durchströmbar, weil die Luftzufuhr infolge der Luftleitmittel, insbesondere infolge des zweiten Isoliermittels, verlustfrei in die Kanäle geleitet wird und daher der die Lüfterleistung im wesentlichen optimal genutzt wird zur Überwindung des Strömungswiderstandes. Auf diese Weise ist also ein wirkungsvoller Kühlluftstrom erzeugbar und somit eine möglichst gleichmäßige und leistungsfähige Entwärmung der zum Kanal jeweils benachbarten Wickellage beziehungsweise Wickellagen.

Bei einer vorteilhaften Ausgestaltung ist ein Kanal zwischen dem Wicklungsbereich der Spule und dem Spulenkern angeordnet, insbesondere also berührt das zugehörige Hohlteil den Spulenkern, und/oder ist das Hohlteil eines anderen Kanals vom Wicklungsbereich umgeben. Von Vorteil ist dabei, dass auch Wärme des Spulenkerns abtransportierbar ist über einen Kanal und die Spulenwicklung somit an ihrer Innenseite und in ihrem Mittelbereich entwärmt wird. Somit ist eine besonders gleichmäßige Temperaturverteilung erreichbar.

Bei einer vorteilhaften Ausgestaltung ist die Spule als Drossel verwendet und/oder in einer Filteranordnung, umfassend zumindest einen Kondensator, eingesetzt. Von Vorteil ist dabei, dass hohe Ströme und Leistungen durch die Spule führbar sind, da sie eine effektive Kühlung aufweist.

Bei einer vorteilhaften Ausgestaltung ist der Spulenkern als Blechpaket ausgeführt und/oder weist Schenkel auf, die an ihren jeweiligen Endbereichen mit einem jeweiligen Joch verbunden sind, insbesondere wobei der Spulenkern rechteckförmig ausgebildet ist. Von Vorteil ist dabei, dass ein modularer Aufbau erreicht ist, so dass mit wenigen bevorrateten Typen von Teilen eine hohe Varianz von Spulenkernen einfach herstellbar ist.

Bei einer vorteilhaften Ausgestaltung berührt ein mit dem Gehäuse des Lüfters verbundenes Luftleitmittel das zweite Isoliermittel, insbesondere so dass ein vom Lüfter zu den Kanälen im Wicklungsbereich führender, ansonsten geschlossener Strömungskanal vom Lüfter zu den Kanälen im Wicklungsbereich ausgebildet ist. Von Vorteil ist dabei, dass wenig Strömungsverluste auftreten und somit eine effektive Entwärmung erreichbar ist.

Bei einer vorteilhaften Ausgestaltung ist das zweite Isoliermittel an seinem von dem ersten Isoliermittel und/oder der Spulenwicklung abgewandten Endbereich formgebend gehalten und/oder geführt von einem Halteteil und/oder in Richtung zum zweiten Isoliermittel hochgebogenen Laschen eines Stanz-Biegeteils, insbesondere Fußteils,

insbesondere wobei der Spulenkern vom Stanz-Biegeteil gehalten ist, insbesondere mit dem Stanz-Biegeteil schraubverbunden ist. Von Vorteil ist dabei, dass der überragende Bereich formgebend gehalten ist in einfacher und kostengünstiger Weise. Somit ist als zweites Isoliermittel ein wenig steifes Material verwendbar, wie beispielsweise Isolierpapier oder dergleichen. Bei im zugehörigen Elektrogerät auftretenden Rüttelschwingungen ist eine ausreichende Stabilisierung erreichbar, da das zweite Isoliermittel an seinem ersten Randbereich mit dem ersten Isoliermittel verbunden, insbesondere verklebt, ist und an seinem zweiten Randbereich von den hochgebogenen Laschen des Stanz-Biegeteils stabilisiert und/oder gehalten ist.

Bei einer vorteilhaften Ausgestaltung weist die Anordnung zumindest eine zweite Spule, insbesondere gleichartig aufgebaute Spule, auf, wobei das zweite Isoliermittel beide Spulen das jeweilige erste Isoliermittel überlappend umgibt zur Zuleitung des Kühlluftstroms an die in den Wicklungsbereichen der Spulen angeordneten Kanäle. Von Vorteil ist dabei, dass kein zusätzliches Teil vorrätig gehalten werden muss für die Herstellung sondern dasselbe zweite Isoliermittel verwendbar ist wie bei der ersten Spule.

Wichtige Merkmale bei dem Umrichter sind, dass der wird der aus den Kanälen austretende Luftstrom mittels eines Kanals an die Umgebung geleitet, welcher begrenzt ist durch eine Gehäusewand und ein Luftableitmittel. Von Vorteil ist dabei, dass eine effektive Entwärmung in einfacher Weise erreichbar ist.

Bei einer vorteilhaften Ausgestaltung wird von der Leistungselektronik des Umrichters aufgewärmte Luft durch einen Kanal der Umgebung zugeführt, welcher zumindest teilweise begrenzt ist vom Luftableitmittel. Von Vorteil ist dabei, dass die beiden Warmluft-, also Abluft-, Kanäle direkt aneinander angrenzend anordenbar sind.

Bei einer vorteilhaften Ausgestaltung ist die Anordnung in axialer Richtung, also Spulenachsrichtung, axial beidseitig gehalten. Von Vorteil ist dabei, dass eine verbesserte mechanische Stabilisierung, insbesondere gegen Rüttelschwingungen, erreichbar ist. Außerdem ist Wärme vom Spulenkern beidseitig abführbar, also an dessen unterem Rand zur Fußplatte hin und an dessen oberen Rand an ein weiteres mit dem Gehäuseteil auch wärmeleitend verbundenes Halteteil.

Bei einer vorteilhaften Ausgestaltung ist die Spulenanordnung auf einem Stanz-Biegeteil verbunden und von diesem gehalten, wobei hochgebogene Laschen des Stanz-Biegeteils formgebend das zweite Isoliermittel halten,

insbesondere wobei zumindest ein Halteteil zum weiteren formgebenden Halten des zweiten Isoliermittels vorgesehen ist, insbesondere wobei dieses Halteteil am Stanz-Biegeteil befestigt ist. Von Vorteil ist dabei, dass das Stanz-Biegeteil einerseits die Haltefunktion für den Spulenkern und somit auch für die gesamte Spule aufweist. Außerdem gibt das Stanz-Biegeteil die Form für den unteren Rand des zweiten Isoliermittels vor.

Die Spule ist vergießbar, so dass Spulenwicklung, erstes und zweites Isoliermittel mit dem Gussmittel, insbesondere ein Gießharz, tränkbar und somit stabilisierbar sind. Außerdem werden hiermit Abdichtungen herstellbar. Insbesondere ist auf diese Weise zwischen zweiten Isoliermittel und Stanz-Biegeteil eine luftdichte Verbindung herstellbar, da ohne das Gussmittel nur ein Berühren zwischen Stanz-Biegeteil aus Stahl und zweiten Isoliermittel aus Isolierpapier erreichbar ist.

Weitere Vorteile ergeben sich aus den Unteransprüchen. Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von schematischen Abbildungen näher erläutert:
In der Figur 1 ist eine Schrägansicht der erfindungsgemäßen Spule gezeigt.
In der Figur 2 ist eine Schrägansicht durch eine längs angeschnittene Spule gezeigt.
In der Figur 3 ist eine Schrägansicht durch eine quer angeschnittene Spule gezeigt.
In der Figur 4 ist ein angeschnittener Umrichter mit eingebauten Spulen gezeigt.
In der Figur 5 ist der angeschnittene Umrichter mit mittels von Gehäuseteilen umgebenen Spulen.
In der Figur 6 ist ein Querschnitt durch den Umrichter gezeigt.
In der Figur 7 ist eine Schrägansicht auf die Unterseite des Umrichters gezeigt, so dass die hochgebogenen Laschen 70 erkennbar sind, welche formgebend das zweite Isoliermittel 2 berühren.
In der Figur 8 ist das Schema der Entwärmung des erfindungsgemäßen Umrichters gezeigt, wobei auch alle Teile nur schematisch skizziert sind.

Wie in Figur 8 gezeigt ist im Gehäuse des Umrichters ein Lüfter 62 angeordnet, wodurch ein Kühlluftstrom mittels weiterer Führung durch ein haubenartiges Luftleitmittel 40 Kanälen 10 einer Spule zugeführt wird. Die Kanäle 10 sind im Wicklungsberiech 22 der Spule voneinander beabstandet angeordnet, insbesondere wobei einige der Kanäle voneinander regelmäßig beabstandet sind.

Somit tritt der Kühlluftstrom am vom Lüfter 62 abgewandten Endbereich der Spule aus und wird durch einen Luftableitkanal 60 in die Umgebung abgeführt.

In den nun weiter beschriebenen Figuren 1 bis 7 ist eine konkrete Ausführung eines Umrichters und der in ihm vorgesehenen Spulenanordnung gezeigt.

Die Spule ist beispielhaft eine Drossel, wie Stellerdrossel und/oder Filterinduktivität.

Der Kern der Spule ist aus Jochteilen (20, 23) und Schenkelteilen 21 zusammengesetzt, die zwischen den Jochteilen 20 und 23 angeordnet sind.

Der Spulenkern, insbesondere sein unteres Jochteil 23 ist schraubverbunden mit einem Fußteil 1, welches somit als unteres Halteteil fungiert.

Das obere Jochteil 20 ist schraubverbunden mittels der Schraubverbindung 6 mit einem Halteblech 7, das wiederum mit dem Gehäuse des Umrichters verbunden ist und somit den Spulenkern am oberen Endbereich abstützt. Somit ist eine erhöhte Stabilität gegen mechanische Schwingungen erreichbar.

Der Spulenkern ist umgeben und umwickelt von der Wicklung 22, deren elektrische Anschlussleitungen als Stromschienen 8 herausgeführt sind aus der Spule. Die Stromschienen 8 führen zu den weiteren Bauteilen der Leistungselektronik des Umrichters.

Beim Wickeln der Wicklung 22 der Spule werden Hohlteile eingelegt und dann umwickelt, so dass axial verlaufende Kanäle 10 entstehen, die zum Durchführen eines Kühlmediums, wie Luft dienen. Die Kanäle sind in Umlaufsrichtung vorzugsweise gleichmäßig voneinander beabstandet.

An ihrem äußeren Umfang ist ein erstes Isoliermittel 5 angeordnet, insbesondere ist die Wicklung 22 mit Isolierpapier 5 umwickelt, zur elektrischen Isolierung. Das erste Isoliermittel endet in axialer Richtung am Rand 3.

Vorzugsweise wird als Isolierpapier ein Mineralfaserpapier verwendet.

Ein zweites Isoliermittel 2, insbesondere dasselbe Isolierpapier, weist einen Überlapp auf mit dem ersten Isoliermittel und reicht in axialer Richtung bis zum Rand 4.

Das zweite Isoliermittel 2 erstreckt sich also in axialer Richtung vom von der Wicklung 22 überdeckten axialen Bereich hinaus in Richtung des Fußteils. Somit ragt also das zweite Isoliermittel 2 über den axialen Bereich der Spulenwicklung 22 hinaus.

Zur Formgebung wird ein Halteteil 11 am Fußteil 1 angeschraubt, wodurch somit das zweite Isoliermittel 2 sogar um die Spule und eine ebenso aufgebaute, benachbarte Spule herumführbar ist. Dabei sind die Spulen direkt benachbart, so dass der Luftstrom nicht entweichen kann in den Zwischenraum zwischen den beiden Spulen.

Der überragende Abschnitt des zweiten Isoliermittels wird durch am Fußteil ausgebildete, insbesondere hochgebogene, Laschen 70eine weitere formgebende Führung für das zweite Isoliermittel erreicht. Vorzugsweise ist hierzu das Fußteil 1 als Stanz-Biegeteil ausgeführt.

Der überragende Abschnitt des zweiten Isoliermittels 2 bildet ein Luftleitmittel. Denn zusammen mit dem Luftleitmittel 40 ist eine Begrenzung für den vom Lüfter 62 erzeugten Luftstrom geschaffen. Dabei ist das Gehäuse des Lüfters 62, also die äußere Luftbegrenzung des Lüfters 62, mit dem Luftleitmittel 40 verbunden, wie in Figur 6 gezeigt.

Die Spulenwicklung wird beim Herstellen der Spule getränkt mit einem Gießharz, welches aushärtet. Dieses Gießharz verbessert nicht nur die mechanische Stabilität, insbesondere das Fixieren der Spulenwicklung 22 sondern verbessert auch die elektrische Isolation. Ebenso wird das in der Spulenwicklung zwischen den Wickellagen der Spulenwicklung 22 angeordnete und an der äußeren Oberfläche der Spule angeordnete erste Isoliermittel 5 mechanisch stabilisiert, insbesondere steifer.

Ebenso ist das das zumindest teilweise über das erste Isoliermittel 5 axial überragende zweite Isoliermittel 2 mit dem Gießharz verfestigt, insbesondere versteift. Darüber hinaus ist mittels des Gießharzes und/oder einem Klebstoff oder Füllstoff eine im Wesentlichen dichte Verbindung zwischen zweitem Isoliermittel 2 und Fußteil 1 erreichbar. Das Wort "dicht" bezieht sich hierbei auf die Dichtigkeit für den vom Lüfter erzeugten Kühlluftstrom, so dass nur unwesentliche Anteile des Kühlluftstroms zwischen Fußteil 1 und zweitem Isoliermittel 2 austreten in den die Spule umgebenden Raumbereich im Umrichter.

Der vom Lüfter 62 erzeugte Luftstrom wird also zu den in die Kanäle 10 geführt und somit durch den Wickelbereich der Wicklung 22. Am axial anderen Mündungsbereich der Kanäle 10 strömt der Luftstrom heraus und wird erst durch die Zwischenwand 51 sowie Gehäuseteile des Umrichters begrenzt. Dabei wird der Luftstrom dann durch einen von einer Gehäusewand 41 und einem Luftableitblech 50 gebildeten Luftableitkanal 60 herausgeführt in die Umgebung.

Der Umrichter weist auch eine Signalelektronik 65 zur Erzeugung pulsweitenmodulierter Ansteuersignale für steuerbare Leistungshalbleiterschalter einer Leistungselektronik 66 des Umrichters auf. Die von der Leistungselektronik 66 erzeugte Wärme wird über einen Kühlkörper an einen Luftstrom geleitet, der im Luftkanal 67 geführt ist, der zumindest teilweise auch von dem Luftableitblech 50 begrenzt wird. Somit sind der Luftstrom und der m Luftableitkanal 60 geführte Luftstrom direkt benachbart und nur über das Luftableitblech 50 voneinander beabstandet. Da die Temperaturdifferenz zwischen den beiden benachbarten Luftströmen geringfügig ist, ist kein wesentlicher Wärmefluss zwischen den beiden Luftströmen bewirkt.

Allerdings ist die Anzahl der Teile reduziert, da das Luftableitblech 50 als jeweiliges Luftstrombegrenzungsmittel einsetzbar ist.

Im Umrichter, insbesondere im Raumbereich der Leistungselektronik, ist auch ein Filterkondensator 64, der auch als Kondensatoranordnung ausführbar ist, angeordnet, der mit der Spule, insbesondere mit der gesamten Spulenanordnung, ein Filter bildet. Auf diese Weise sind Belastungen des Netzes mit vom Umrichter erzeugten Oberschwingungen und/oder Hochfrequenz-Störungen reduzierbar.

In der Spulenwicklung wird auch ein Temperatursensor angeordnet, dessen Anschlüsse zu dem Anschlussmittel 9, insbesondere Steckverbinderteil, aus dem Wicklungsbereich herausgeführt sind. Somit ist eine insbesondere bei Wartungsarbeiten oder Reparaturen einfach und schnell betätigbare Verbindung hergestellt.

Die Kanalquerschnitte sind bei der Erfindung sehr schmal und länglich ausführbar. Dabei ist die schmale Richtung im Wesentlichen radial und die lange Ausdehnung im Wesentlichen tangential oder in Umfangsrichtung gerichtet. Die radiale Breite a am Mittelpunkt oder geometrischen Schwerpunkt des Kanalquerschnitts und die Länge b in Umfangsrichtung oder Tangentialrichtung sind derart gewählt, dass das Verhältnis a/b zwischen 0,05 und 0,2 beträgt. Außerdem ist die Länge b und der Radius des Mittelpunkts beziehungsweise Schwerpunkts derart gewählt, dass b/r zwischen 0,5 und 2 beträgt.

In einem weiteren erfindungsgemäßen Ausführungsbeispiel sind auch statt zwei mehrere gleichartig aufgebaute Spulen direkt benachbart anordenbar und das zweite Isoliermittel 2 um die äußere Berandung dieser Spulengruppe als Luftleitmittel herumführbar, wobei wiederum am Fußteil ausgebildete, insbesondere hochgebogene Laschen 70 eine weitere formgebende Führung für das zweite Isoliermittel bilden.

Bei anderen erfindungsgemäßen Ausführungsbeispielen ist in radialer Richtung jedem Kanal 10 auch einer oder mehrere Kanäle 10 zugeordnet, wobei die zueinander zugeordneten Kanäle dann radial beabstandet voneinander sind.

### Bezugszeichenliste

1 Fußteil
2 zweites Isoliermittel
3 Endkante des ersten Isoliermittels
4 Endkante des zweiten Isoliermittels
5 erstes Isoliermittel
6 Schraubverbindung
7 Halteblech
8 Stromschiene
9 Anschlussmittel, insbesondere Steckverbinderteil
10 Kühlkanal
11 Halteteil
20 Jochteil
21 Schenkelteil
22 Wicklung
23 Jochteil
40 Luftleitmittel
41 Gehäusewand
50 Luftableitblech
51 Zwischenwand
60 Luftableitkanal
61 Halteteil
62 Lüfter
64 Filterkondensator
65 Signalelektronik
66 Leistungselektronik
67 Luftkanal
70 hochgebogene Laschen

## Patentansprüche

1. Anordnung zum Kühlen einer Spule, welche eine auf einem Spulenkern (20, 21,23) angeordnete Wicklung aufweist,
wobei die Anordnung eine Spule, einen Lüfter (62) und zumindest ein Luftleitmittel (40) aufweist,
wobei im Wicklungsbereich der Spule axial verlaufende Kanäle (10) angeordnet sind,
wobei der vom Lüfter (62) erzeugte Luftstrom mittels des Luftleitmittels (40) in die Kanäle geleitet wird, **dadurch gekennzeichnet, dass** die Spulenwicklung von einem ersten aus Isolierpapier bestehenden Isoliermittel (5), insbesondere Mineralfaserpapier, umgeben ist,
wobei ein zweites Isoliermittel (2) überlappend zum ersten Isoliermittel (5) angeordnet ist, welches zweite Isoliermittel (2) über den von der Spulenwicklung überdeckten axialen Bereich hinausragt und als weiteres Luftleitmittel fungiert, so dass ein vom Lüfter (62) erzeugter Luftstrom den Kanälen (10) zugeleitet wird, wobei das mit dem Gehäuse des Lüfters (62) verbundene_Luftleitmittel (40) das zweite Isoliermittel (2) berührt, so dass ein vom Lüfter (62) zu den Kanälen im Wicklungsbereich führender, ansonsten geschlossener Strömungskanal vom Lüfter (62) zu den Kanälen im Wicklungsbereich ausgebildet ist,
wobei erstes und zweites Isoliermittel (2, 5) aus demselben Material gefertigt sind
wobei die Kanäle (10) in Umfangsrichtung gleichmäßig voneinander beabstandet sind,
wobei drei, vier, fünf oder mehr Kanäle (10) auf dem gleichen Radialabstand angeordnet sind, wobei die Kanäle jeweils quaderförmig ausgebildet sind.

2. Anordnung nach Anspruch 1,
**dadurch gekennzeichnet, dass**
die Kanäle (10) mittels jeweiliger Hohlteile gebildet sind, die im Wicklungsbereich vorgesehen, insbesondere umwickelt sind.

3. Anordnung nach Anspruch 2 **dadurch gekennzeichnet, dass**
die Hohlteile jeweils quaderförmig ausgebildet sind.

4. Anordnung nach mindestens einem der Ansprüche 1 oder 2, **dadurch gekennzeichnet, dass**
die Kanäle (10) und/oder die Hohlteile jeweils sichelförmig ausgebildet sind, wobei die Sichel sich in Umfangsrichtung erstreckt, insbesondere wobei die Sichel eine im Wesentlichen konstante radiale Ausdehnung aufweist.

5. Anordnung nach mindestens einem der vorangegangenen Ansprüche,
**dadurch gekennzeichnet, dass**
die radiale Breite a am Mittelpunkt oder geometrischen Schwerpunkt eines Kanalquerschnitts und die Länge b in Umfangsrichtung oder Tangentialrichtung derart gewählt sind, dass das Verhältnis a/b zwischen 0,05 und 0,2 beträgt.

6. Anordnung nach mindestens einem der vorangegangenen Ansprüche,
**dadurch gekennzeichnet, dass**
die Länge b und der Radius r des Mittelpunkts beziehungsweise Schwerpunkts derart gewählt, dass b/r zwischen 0,5 und 2 beträgt.

7. Anordnung nach mindestens einem der vorangegangenen Ansprüche,
**dadurch gekennzeichnet, dass**
ein Kanal zwischen dem Wicklungsbereich der Spule und dem Spulenkern angeordnet ist, insbesondere also das zugehörige Hohlteil den Spulenkern berührt, und/oder das Hohlteil eines anderen Kanals vom Wicklungsbereich umgeben ist.

8. Anordnung nach mindestens einem der vorangegangenen Ansprüche,
**dadurch gekennzeichnet, dass**
die Spule als Drossel verwendbar ist und/oder in einer Filteranordnung, umfassend zumindest einen Kondensator, einsetzbar ist.

9. Anordnung nach mindestens einem der vorangegangenen Ansprüche,
**dadurch gekennzeichnet, dass**
der Spulenkern als Blechpaket ausgeführt ist und/oder Schenkel aufweist, die an ihren jeweiligen Endbereichen mit einem jeweiligen Joch verbunden sind, insbesondere wobei der Spulenkern rechteckförmig ausgebildet ist.

10. Anordnung nach mindestens einem der vorangegangenen Ansprüche,
**dadurch gekennzeichnet, dass**
das zweite Isoliermittel (2) an seinem von dem ersten Isoliermittel (5) und/oder der Spulenwicklung abgewandten Endbereich formgebend gehalten und/oder geführt ist von einem Halteteil und/oder in Richtung zum zweiten Isoliermittel (2) hochgebogenen Laschen eines Stanz-Biegeteils, insbesondere Fußteils (1),
wobei der Spulenkern vom Stanz-Biegeteil gehalten ist, insbesondere mit dem Stanz-Biegeteil schraubverbunden ist,
und/oder dass
Spulenwicklung, erstes und zweites Isoliermittel (2, 5) mit einem ausgehärteten Gießharz versehen sind, wobei zwischen zweitem Isoliermittel (2) und Fußteil (1) das Gießharz oder ein Klebstoff oder Füllstoff eine für den vom Lüfter (62) erzeugten Kühlluftstrom im Wesentlichen luftdichte Abdichtung bewirkt ist.

11. Anordnung nach mindestens einem der vorangegangenen Ansprüche,
**dadurch gekennzeichnet, dass**
die Anordnung zumindest eine zweite Spule, insbesondere gleichartig aufgebaute Spule, aufweist, wobei das zweite Isoliermittel (2) beide Spulen das jeweilige erste Isoliermittel (5) überlappend umgibt zur Zuleitung des Kühlluftstroms an die in den Wicklungsbereichen der Spulen angeordneten Kanäle (10).

12. Umrichter mit einer Anordnung nach mindestens einem der vorangegangenen Ansprüche,
wobei der Umrichter Signalelektronik (65) zur Erzeugung pulsweitenmodulierter Ansteuersignale für steuerbare Leistungshalbleiterschalter einer Leistungselektronik (66) des Umrichters aufweist,
**dadurch gekennzeichnet, dass**
der aus den Kanälen (10) austretende Luftstrom mittels eines Kanals an die Umgebung geleitet wird, welcher begrenzt ist durch eine Gehäusewand und ein Luftableitmittel.

13. Umrichter nach mindestens einem der vorangegangenen Ansprüche,
**dadurch gekennzeichnet, dass**
von der Leistungselektronik des Umrichters aufgewärmte Luftdurch einen Kanal der Umgebung zugeführt wird, welcher zumindest teilweise begrenzt ist vom Luftableitmittel.

14. Umrichter nach mindestens einem der vorangegangenen Ansprüche,
**dadurch gekennzeichnet, dass**
die Anordnung in axialer Richtung, also Spulenachsrichtung, axial beidseitig gehalten ist.

15. Umrichter nach mindestens einem der vorangegangenen Ansprüche,
**dadurch gekennzeichnet, dass**
die Spulenanordnung auf einem Stanz-Biegeteil verbunden und von diesem gehalten ist,
wobei hochgebogene Laschen des Stanz-Biegeteils formgebend das zweite Isoliermittel (2) halten,
insbesondere wobei zumindest ein Halteteil zum weiteren formgebenden Halten des zweiten Isoliermittels (2) vorgesehen ist, insbesondere wobei dieses Halteteil am Stanz-Biegeteil befestigt ist.

## Claims

1. An arrangement for cooling a coil which has a winding arranged on a coil core (20, 21, 23),
wherein the arrangement has a coil, a fan (62) and at least one air guidance means (40),
wherein axially running ducts (10) are arranged in the winding region of the coil,
wherein the air stream generated by the fan (62) is guided into the ducts by means of the air guidance means (40),
**characterised in that** the coil winding is surrounded by a first insulating means (5) consisting of insulating paper, in particular mineral fibre paper,
with a second insulating means (2) being arranged overlapping the first insulating means (5), which second insulating means (2) protrudes across the axial region covered by the coil winding and acts as a further air guidance means,
so that an air stream produced by the fan (62) is conducted to the ducts (10),
with the air guidance means (40) which is connected to the housing of the fan (62) contacting the second insulating means (2), so that a flow duct which leads from the fan (62) to the ducts in the winding region and which is otherwise closed is formed from the fan (62) to the ducts in the winding region,
with the first and second insulating means (2, 5) being manufactured from the same material,
with the ducts (10) being spaced apart from one another uniformly in the peripheral direction,
with three, four, five or more ducts (10) being arranged at the same radial distance,
with the ducts being designed to be cuboid in each case.

2. An arrangement according to Claim 1,
**characterised in that**
the ducts (10) are formed by means of respective hollow parts which are provided, in particular wound, in the winding region.

3. An arrangement according to Claim 2,
**characterised in that**
the hollow parts are designed to be cuboid in each case.

4. An arrangement according to at least one of Claims 1 or 2,
**characterised in that**
the ducts (10) and/or the hollow parts in each case are sickle-shaped, with the sickle extending in the peripheral direction, in particular with the sickle having a substantially constant radial extent.

5. An arrangement according to at least one of the preceding claims,
**characterised in that**
the radial width a at the midpoint or geometric centre of gravity of a duct cross-section and the length b in the peripheral direction or tangential direction are selected such that the ratio a/b is between 0.05 and 0.2.

6. An arrangement according to at least one of the preceding claims,
**characterised in that**
the length b and the radius r of the midpoint or centre of gravity are selected such that b/r is between 0.5 and 2.

7. An arrangement according to at least one of the preceding claims,
**characterised in that**
a duct is arranged between the winding region of the coil and the coil core, in particular therefore the associated hollow part contacts the coil core, and/or the hollow part of another duct is surrounded by the winding region.

8. An arrangement according to at least one of the preceding claims,
**characterised in that**
the coil can be used as a choke and/or can be used in a filter arrangement, comprising at least one capacitor.

9. An arrangement according to at least one of the preceding claims,
**characterised in that**
the coil core is embodied as a laminated core and/or has limbs which are connected at their respective end regions to a respective yoke, in particular wherein the coil core is designed to be rectangular.

10. An arrangement according to at least one of the preceding claims,
**characterised in that**
the second insulating means (2) at its end region remote from the first insulating means (5) and/or the coil winding is held and/or is guided in shaping manner by a holding part and/or tabs, bent up in the direction of the second insulating means (2), of a stamped and bent part, in particular foot part (1),
the coil core being held by the stamped and bent part, in particular screw-connected to the stamped and bent part,
and/or **in that**
the coil winding, first and second insulating means (2, 5) are provided with a cured casting resin, with between the second insulating means (2) and foot part (1) the casting resin or an adhesive or filler substantially airtight sealing for the cooling air flow produced by the fan (62) is brought about.

11. An arrangement according to at least one of the preceding claims,
**characterised in that**
the arrangement has at least a second coil, in particular similarly constructed coil, with the second insulating means (2) surrounding both coils, overlapping the respective first insulating means (5), for conducting the cooling air flow to the ducts (10) arranged in the winding regions of the coils [sic].

12. A converter with an arrangement according to at least one of the preceding claims,
wherein the converter has signal electronics (65) for generating pulse-width modulated control signals for controllable power semiconductor switches of power electronics (66) of the converter,
**characterised in that**
the air stream emerging from the ducts (10) is guided to the surroundings by means of a duct which is limited by a housing wall and an air outlet means.

13. A converter according to at least one of the preceding claims,
**characterised in that**
air heated up by the power electronics of the converter is supplied to the surroundings through a duct which is at least partially limited by the air outlet means.

14. A converter according to at least one of the preceding claims,
**characterised in that**
the arrangement is held axially on both sides in the axial direction, i.e. coil axial direction.

15. A converter according to at least one of the preceding claims,
**characterised in that**
the coil arrangement is connected to a stamped and bent part and is held thereby,
with bent-up tabs of the stamped and bent part holding the second insulating means (2) in shaping manner,
in particular with at least one holding part being provided for the further shaping holding of the second insulating means (2), in particular with this holding part being fastened to the stamped and bent part.

## Revendications

1. Ensemble dévolu au refroidissement d'une bobine munie d'un enroulement disposé sur un noyau (20, 21, 23) de ladite bobine,
ledit ensemble comprenant une bobine, un ventilateur (62) et au moins un moyen (40) de guidage d'air,
sachant que des canaux (10) à étendue axiale se trouvent dans la région de l'enroulement de la bobine,
le courant d'air, engendré par le ventilateur (62), étant introduit dans lesdits canaux à l'aide dudit moyen (40) de guidage d'air,
**caractérisé par le fait que**
l'enroulement de la bobine est entouré d'un premier moyen d'isolation (5) consistant en du papier isolant, notamment en du papier à fibres minérales,
un second moyen d'isolation (2) étant agencé en chevauchement avec ledit premier moyen d'isolation (5), lequel second moyen d'isolation (2)
fait saillie au-delà de la région axiale recouverte par ledit enroulement de la bobine
et remplit la fonction d'un moyen supplémentaire de guidage d'air,
de telle sorte qu'un courant d'air engendré par le ventilateur (62) soit dirigé vers les canaux (10),
sachant que le moyen (40) de guidage d'air, relié au carter dudit ventilateur (62), est en contact avec ledit second moyen d'isolation (2) en donnant ainsi naissance dans la région de l'enroulement, du ventilateur (62) jusqu'aux canaux, à un canal d'écoulement qui part dudit ventilateur (62) et mène auxdits canaux dans ladite région de l'enroulement, et est clos par ailleurs,
lesdits premier et second moyens d'isolation (5, 2) étant fabriqués dans le même matériau, les canaux (10) étant espacés les uns des autres d'intervalles réguliers, dans le sens périphérique,
des canaux (10) au nombre de trois, quatre, cinq, ou plus, étant disposés suivant le même espacement radial,
lesdits canaux étant, à chaque fois, de réalisation parallélépipédique.

2. Ensemble selon la revendication 1,
**caractérisé par le fait que**
les canaux (10) sont matérialisés par des pièces creuses respectives, prévues dans la région de l'enroulement et notamment recourbées sur elles-mêmes.

3. Ensemble selon la revendication 2,
**caractérisé par le fait que**
les pièces creuses sont, à chaque fois, de réalisation parallélépipédique.

4. Ensemble selon au moins l'une des revendications 1 ou 2,
**caractérisé par le fait que**
les canaux (10), et/ou les pièces creuses, sont respectivement réalisé(e)s sous la forme d'un croissant, lequel croissant s'étend dans le sens périphérique, sachant notamment que ledit croissant présente une étendue radiale substantiellement constante.

5. Ensemble selon au moins l'une des revendications précédentes,
**caractérisé par le fait que**
la largeur radiale a au point central ou au centre de gravité géométrique d'une section transversale de canal, et la longueur b dans le sens périphérique ou dans la direction tangentielle, sont choisies de telle sorte que le rapport a/b soit compris entre 0,05 et 0,2.

6. Ensemble selon au moins l'une des revendications précédentes,
**caractérisé par le fait que**
la longueur b, et le rayon respectif r du point central ou du centre de gravité, sont choisis de telle sorte que b/r soit compris entre 0,5 et 2.

7. Ensemble selon au moins l'une des revendications précédentes,
**caractérisé par le fait**
**qu'**un canal est interposé entre la région de l'enroulement de la bobine et le noyau de ladite bobine, c'est-à-dire que la pièce creuse associée est notamment en contact avec ledit noyau de la bobine, et/ou que la pièce creuse d'un autre canal est entourée par ladite région de l'enroulement.

8. Ensemble selon au moins l'une des revendications précédentes,
**caractérisé par le fait que**
la bobine peut être utilisée en tant qu'étranglement, et/ou peut être intégrée dans un ensemble de filtrage incluant au moins un condensateur.

9. Ensemble selon au moins l'une des revendications précédentes,
**caractérisé par le fait que**
le noyau de la bobine est réalisé sous la forme d'un empilement de tôles, et/ou est pourvu de branches reliées à une culasse respective au niveau de leurs régions extrêmes considérées, ledit noyau de la bobine étant notamment de réalisation rectangulaire.

10. Ensemble selon au moins l'une des revendications précédentes,
**caractérisé par le fait que**
le second moyen d'isolation (2) est retenu et/ou guidé par conformation, au niveau de sa région extrême pointant à l'opposé du premier moyen d'isolation (5) et/ou de l'enroulement de la bobine, par une partie de maintien et/ou par des pattes d'une pièce pliée estampée, en particulier d'une partie de piètement (1), qui sont cintrées vers le haut en direction dudit second moyen d'isolation (2),
le noyau de la bobine étant retenu par la pièce pliée estampée, notamment relié par vissage à ladite pièce pliée estampée ;
et/ou **par le fait que**
l'enroulement de la bobine, et les premier et second moyens d'isolation (5, 2), sont munis d'une résine coulée durcie, sachant que ladite résine coulée, un adhésif ou une substance de charge crée, entre le second moyen d'isolation (2) et la partie de piètement (1), un joint pour l'essentiel étanche à l'air vis-à-vis du flux d'air de refroidissement engendré par le ventilateur (62).

11. Ensemble selon au moins l'une des revendications précédentes,
**caractérisé par le fait que**
ledit ensemble compte au moins une seconde bobine, en particulier une bobine d'agencement structurel de type similaire, sachant que le second moyen d'isolation (2) ceinture les deux bobines, avec chevauchement du premier moyen d'isolation (5) respectif, en vue de diriger le flux d'air de refroidissement vers les canaux (10) situés dans les régions des enroulements desdites bobines.

12. Convertisseur doté d'un ensemble conforme à au moins l'une des revendications précédentes,
ledit convertisseur comportant une électronique de signaux (65) conçue pour engendrer des signaux de pilotage à largeurs d'impulsions modulées, dédiés à des commutateurs à semi-conducteurs de puissance pouvant être commandés dans une électronique de puissance (66) dudit convertisseur,
**caractérisé par le fait que**
le courant d'air, sortant des canaux (10), est dirigé vers l'espace environnant au moyen d'un canal délimité par une paroi de carter et par un moyen d'évacuation de l'air.

13. Convertisseur selon au moins l'une des revendications précédentes,
**caractérisé par le fait que**
de l'air, réchauffé par l'électronique de puissance dudit convertisseur, est délivré à l'espace environnant par l'intermédiaire d'un canal délimité, au moins en partie, par le moyen d'évacuation de l'air.

14. Convertisseur selon au moins l'une des revendications précédentes,
**caractérisé par le fait que**
l'ensemble est retenu de part et d'autre dans le sens axial, c'est-à-dire dans la direction des axes des bobines.

15. Convertisseur selon au moins l'une des revendications précédentes,
**caractérisé par le fait que**
l'ensemble de bobines est relié à une pièce pliée estampée et est retenu par cette dernière, des pattes de ladite pièce pliée estampée, cintrées vers le haut, assurant la retenue par conformation du second moyen d'isolation (2),
sachant, en particulier, qu'au moins une partie de maintien est prévue pour assurer la retenue supplémentaire par conformation dudit second moyen d'isolation (2), cette partie de maintien étant notamment fixée à ladite pièce pliée estampée.
